# DEMANDE DE BREVET EUROPEEN

(11) **EP 0 298 863 A1**
(43) Date de publication de la demande: **11.01.1989**
(21) Numéro de dépôt: 88401757.5
(22) Date de dépôt: 05.07.1988
(51) Int. Cl.: E04B 7/02

(54) **Structure réticulée plane autoporteuse**

(30) Priorité: 07.07.1987 FR 8710082
(71) Demandeur: Daouk, Fouad, F-59800 Lille (FR)
(72) Inventeur: Daouk, Fouad, F-59800 Lille (FR)

(57) **Abrégé**

L'invention se rapporte à une structure réticulée plane autoporteuse comportant au moins une résille d'éléments longilignes (3) s'étendant sur une nappe plane dans laquelle ils sont assemblés par leurs extrémités (5) selon les noeuds (6) de la dite résille.

Elle est caractérisée en ce qu'au lieu que le support (9) ne consiste qu'en un noyau central autour duquel rayonnent les branches de liaison (12) aux éléments structurels (3), le dit support (9) consiste en au moins une platine rigide sur au moins l'une des faces opposées (15, 16) de laquelle les branches de liaison (12) sont ancrées de manière à rayonner parallèlement à la dite face (15, 16) et selon la disposition requise.

## Description

L'invention se rapporte à des moyens en vue de la réalisation d'une structure réticulée plane autoporteuse comportant au moins une résille d'éléments longilignes s'étendant sur une nappe plane dans laquelle ils sont assemblés par leurs extrémités selon les noeuds de la dite résille.

Elle se rapporte également à la structure pourvue de ces moyens. Plus particulièrement mais non limitativement, cette structure est destinée à réaliser au moins un pan de mur et/ou un versant de toiture d'un bâtiment et/ou d'une construction habitable. Plus précisément mais non exclusivement cette structure est destinée à supporter des efforts orientés selon une direction orthogonale au plan de la nappe d'éléments tels ceux engendrés par la masse de ces éléments longilignes voire celle d'éléments de couverture et/ou d'habillage de la structure ou encore les efforts engendrés par son association à d'autres structures de la construction.

Notamment, la présente invention concerne une structure autoporteuse de bâtiment comportant un, deux ou trois niveaux. Elle concerne plus particulièrement des bâtiments d'habitation modulaire et agrandissable mais concerne aussi les constructions à autres usages.

Les bâtiments préfabriqués existant actuellement présentent un certain nombre d'inconvénients.

Même lorsqu'ils se présentent sous forme d'ensembles réputés prêts à monter par une personne non spécialisée dans le bâtiment, la réalisation des bâtiments est difficile car les différents éléments ont des poids et des volumes importants si bien que leur manutention pose des problèmes et exige une main d'oeuvre relativement nombreuse, si bien que l'on n'est pas encore parvenu à fournir des constructions préfabriquées par exemple des maisons individuelles, qui puissent effectivement étre construites facilement par une personne non spécialisée dans les métiers du bâtiment.

Par ailleurs, il est souhaitable de réaliser une construction modulaire de telle sorte que ses éléments constitutifs soient réduits à un trés petit nombre.

La présente invention a donc pour objet une structure autoporteuse de bâtiment qui peut être réalisée facilement par une personne non spécialisée sans problème de manutention.

Une des difficultés techniques résolue par l'invention réside surtout dans le fait que chaque nappe réticulée plane doit supporter des efforts orientés orthogonalement au plan qu'elle définit et transmettre des efforts dans l'axe de ce plan.

Or, dans l'idée de l'homme de l'art une structure réticulée à une seule nappe plane doit être utilisée de manière telle que les axes neutres des éléments qui la constituent et les efforts qui la sollicitent soient situés dans un méme plan.

Lorsque des structures réticulés à une seule nappe plane doivent être sollicitées normalement au plan qu'elles définissent, on prévoit généralement (US-A-3.354.590) que les éléments structurels sollicités s'étendent sans discontinuité entre les points d'appui de chaque nappe et offrent un moment d'inertie suffisant pour résister aux sollicitations de flexion.

La taille des éléments structurels devient alors incompatible avec les limites qu'impose la construction sans engin de levage et par une personne non spécialisée.

Quoiqu'il en soit, même si cette technique de construction donne de bons résultats, elle n'offre que très peu de possibilités architecturales.

Devant les inconvénients des structures à une seule nappe plane, lorsque pour des critères économiques on souhaite néanmoins utiliser des structures à une seule nappe d'éléments on préfére alors donner à la nappe une forme de surface courbe.

Dans ce domaine, il existe d'ailleurs de nombreuses réalisations dont les formes les plus courantes sont les voutes cylindriques, paraboliques ou circulaires, les domes ou coupoles sphériques, les paraboloïdes hyperboliques.

Par ces réalisations, afin de réduire au strict minimum les sollicitations de flexion au niveau des noeuds, il est indispensable que les noeuds de la résille se situent sur une surface présentant la plus grande courbure possible compatible avec les autres contraintes du projet, tel la hauteur maximale, la superficie de la couverture, l'étanchéité, le volume intérieur.

On a toutefois tenté d'ailleurs avec succés de réaliser des ossatures de charpente pour toiture dont les versements sont formés par une succession de pans inclinés selon un angle progressif (FR-A-2.378.145) mais on reproche à ce type de toiture de ne pouvoir être couvertes avec des éléments de couverture traditionnels, lesquels sont toujours conçus pour réaliser une étanchéité en coopérant dans un plan.

Dans le domaine des structures réticulées une seule nappe plane construite en bois lamelé-collé et sollicitée normalement à son plan, il est toutefois connu (église de LIBRAMONT en BELGIQUE) d'assembler des éléments structurels selon une résille notamment maille triangulaire en constituant des noeuds rigides entre les éléments.

Dans ce cas précis, chaque noeud d'assemblage comprend un noyau autour duquel rayonne une pluralité de plaques, d'une part, orientées selon la disposition choisie pour les éléments structurels et, d'autre part, chacune perçées en correspondance avec des orifices aménagés dans les extrémités des éléments structurels.

L'assemblage de ces pièces peut alors être réalisé par simple boulonnage.

Ce type de noeud d'assemblage pourrait être utilisé dans le cas de l'invention mais sa construction serait délicate et onéreuse puisqu'il devrait avoir de faibles dimensions.

Précisément, dans le cas cité c'est l'importance de la hauteur de la section transversale des éléments structurels en bois lamelé-collé qui sont utilisés qui autorisent la conception et la réalisation d'un noeud d'assemblage rigide.

En effet, la hauteur du noyau permet le raccordement par soudure des plaques qui doivent rayonner autour de ce noyau.

Dans le cas de l'invention, si l'on veut limiter les dimensions et la masse des pièces constitutives de la structure c'est à dire des noeuds d'assemblage et des éléments structurels, il faut nécessairement limiter les dimensions des dites pièces et surtout la hauteur des sections transversales ce qui rend impossible l'élaboration d'un noeud d'assemblage selon la technique précitée.

Un résultat que l'invention vise à obtenir est une structure réticulée plane et autoporteuse qui puisse être réalisée par une personne non spécialisée et sans le recours de moyens de levage traditionnels.

D'autres résultats de l'invention apparaîtront dans la description qui suit.

L'invention a pour objet des moyens en vue de la réalisation d'une structure réticulée du type précité notamment caractérisés en ce qu'au lieu que le support ne consiste qu'en un noyau central autour duquel rayonnent les branches de liaison aux éléments structurels, le dit support consiste en au moins une platine rigide sur au moins l'une de ses deux faces opposées de laquelle les branches de liaison sont ancrées de manière à rayonner parallèlement à la dite face et selon la disposition requise.

Elle a également pour objet la structure pourvue de ces moyens. Cette invention sera bien comprise à la lecture de la description ci-aprés faite à titre d'exemple non limitatif en regard du dessin ci-annexé qui représente schématiquement :
- figure 1 : vue de face, une structure réalisée selon l'invention,
- figure 2 : vu de face et à plus grande échelle, un détail de la figure 1,
- figure 3 : une vue selon III-III de la figure 2,
- figure 4 : une vue de profil d'un élément structurel,
- figure 5 : une coupe transversale d'une construction réalisée selon l'invention,
- figure 6 : un détail à plus grande échelle de la figure 5,
- figure 7 : une vue selon F de la figure 6,
- figure 8 : vue en coupe transversale partielle, une variante de réalisation,
- figure 9 : vue en coupe transversale partielle, une autre variante de réalisation.

En se reportant au dessin, on voit une structure réticulée 1 plane et autoporteuse constituée d'une résille 2 d'éléments structurels longilignes 3 s'étendant en une nappe plane 4 dans laquelle ils sont assemblés par leurs extrémités 5 selon les noeuds 6 de la dite résille.

Pour constituer les mailles 7 de la résille 2, les éléments 3 sont assemblés au droit de chaque noeud par un dispositif 8 d'assemblage rigide c'est à dire un dispositif qui garantit une liaison par encastrement à un support commun 9 de chacun des éléments structurels.

Ce dispositif de liaison doit garantir la transmission des moments de flexion entre les éléments structurels particulièrement lorsque la structure est destinée à supporter des efforts orientés globalement selon une direction orthogonale au plan de la nappe 4 ce qui est précisément le cas puisqu'en plus des charges naturelles et de la masse des éléments structurels on prévoit notamment de faire supporter à la nappe la masse d'une couverture 10 et/ou celle d'un revêtement intérieur 11 et la charge du plancher 25'. Par couverture, on comprendra toute surface sensiblement plane, inclinée ou horizontale en vue d'assurer l'étanchéité de la construction et/ou de permettre la circulation de personnes.

Bien que cela n'apparaisse pas de manière évidente sur le dessin, les éléments structurels ont de préférence des dimensions et une masse telles qu'ils restent manutentionnables par une personne.

Implicitement cela limite les dimensions transversales des éléments structurels et donc l'épaisseur du dispositif de liaison 8 au niveau du noeud d'assemblage c'est à dire sa dimension mesurée dans un plan normal au plan de la nappe.

Quoiqu'il en soit chaque dispositif de liaison 8 comprend une pluralité de branches 12 qui sont organisées sur le support 9 selon la disposition des éléments structurels qui convergent vers le noeud où doit se situer le dispositif.

Egalement, les extrémités 13 des branches 12 qui sont destinées à coopérer avec les extrémités 5 des éléments structurels sont équipées de moyens de liaison 14 par encastrement avec les dites extrémités 5 des éléments.

Selon l'invention, au lieu que le support 9 ne consiste qu'en un noyau central autour duquel rayonnent les branches de liaison aux éléments structurels, le dit support 9 consiste en au moins une platine rigide sur au moins l'une des deux faces opposées 15, 16 de laquelle les branches de liaison sont ancrées de manière rayonner parallèlement à la dite face et selon la disposition requise.

Avantageusement, la platine et les branches sont en matériaux métalliques de même nature et sont assemblés par soudure dans le plan de la platine.

Suivant l'invention, d'une part les branches de liaison 12 ont toutes sensiblement une même épaisseur "e" dans un plan normal à la face 15 de la platine 9 sur laquelle elles sont ancrées et elles présentent globalement toutes une face plane 17, telle un chant, parallèle à la dite face 15 de la platine et d'autre part, le dispositif de liaison comprend une contre platine 18 qui comporte quant à elle au moins une face d'appui 19 sur au moins certaines des faces planes 17 des branches 12 et au moins un moyen d'ancrage 20 à la platine 9 à même de développer une puissante action de serrage de la contre platine sur les dites faces 17 des branches.

Ces particularités techniques permettent d'accroître le moment quadratique du dispositif de liaison 8 sans augmenter notablement son épaisseur.

Par exemple, le moyen d'ancrage 20 consiste en une pluralité de boulons qui traversent la platine et la contre platine et sont verrouillés par des écrous qui s'appuient sur la face libre 16 de la platine 9 tandis que les têtes des boulons s'appuient quant à elles sur la face libre 21 de la contre platine 18.

De préférence, lorsque le dispositif de liaison comporte un nombre pair de branches de liaison 12, ces branches sont constituées par paire au moyen d'une plaque 22 coudée sensiblement en Vé formé selon l'angle requis entre les branches et ces plaques sont ancrées sur la face 15 intéressée de la platine 9 au droit de leur zone 23 de pliage suivant la disposition choisie pour les branches.

Avantageusement, au moins l'une des pièces 9, 18 que constituent la platine 9 et la contre platine 18 présente au moins un moyen d'ancrage 24, 24a, 24b, 24c, 24d pour un organe 25 de report et/ou de reprise d'efforts c'est à dire notamment : - sur la platine 9, un moyen d'ancrage 24a, 24b, 24c qui reprend les efforts de flexion qui proviennent de la charge orthogonale à la face plane pour la transmettre via au moins une traverse 25 sensiblement horizontale à une structure opposée tel une autre nappe,
- sur la contre-platine 18, un moyen d'ancrage 24d qui permet d'associer l'ossature d'une niche de fenêtre ou une extension extérieure à la construction réalisée.

Le moyen d'ancrage peut être une simple soudure ou une patte dont les dimensions et l'orientation sont évidemment adaptées à chaque type de construction (figures 6 et 8) et permettre ainsi, par rapport au noeud, de reporter à des hauteurs variables un organe 25 et par exemple le plancher 25' qu'elle porte.

Dans le cas où la pièce d'ancrage 24b descend beaucoup plus bas que le noeud 8, sa base peut être pourvue de pattes 24c d'appui du côté opposé à la traverse 25 et, par exemple, sur les éléments longilignes 3 de la nappe 4.

Tel que cela apparaît sur le dessin, lorsqu'une construction comprend deux structures réticulées agencées par exemple selon les versants 26 d'une toiture 27, les efforts engendrés par la masse des éléments structurels de chaque nappe et/ou par la masse de la couverture 10 et/ou du revétement intérieur de la nappe peuvent étre repris par les moyens d'ancrage 24 et les traverses 25 tels des poutres qui s'étendent dans un plan horizontal au moins entre certaines des platines opposées des deux nappes.

Les éléments structurels qui permettent la construction de la structure 1 sont également particuliers en ce qu'ils comprennent au moins une face 28, 29 destinée à être disposée sensiblement parallèlement au plan de la nappe et qui porte selon un pas prédéterminé chacune une pluralité de moyens d'ancrage 30 pour une pièce 31, 32 de fixation de la couverture 10 ou d'un revêtement intérieur de la nappe.

Ces éléments structurels sont par exemple réalisés à partir de fer en I.

Conformément à l'invention, au moins certaines des pièces 31 de fixation de la couverture 10 aux éléments structurels 3 consistent chacune en une colonne 33 destinée à s'étendre sensiblement orthogonalement à la nappe et qui comprennent :
- un pied de fixation 34 sur l'un des moyens d'ancrage 30 que porte à cet effet chaque élément structurel 3,
- à une certaine distance d réglable au dessus du pied 34 un plateau 35 sensiblement orthogonal à la colonne,
- interposé entre le plateau 35 et la colonne, un moyen 36 de réglage de la distance d entre le pied de fixation et le plan du plateau,
- au delà du plateau, c'est à dire au voisinage de l'extrémité libre de la colonne, un moyen 37 de fixation de la couverture 10.

Le rôle des colonnes 33 est essentiellement d'écarter la couverture 10 du plan de la nappe d'éléments structurels et ce au moins pour permettre la mise en place d'une couche 38 d'isolant contre les éléments et d'un film 39 imperméable en appui sur le plateau 35 à une certaine distance au dessus de la dite couche d'isolant.

Suivant l'invention, la couverture comprend des grilles 40 de liteaux 41 et chaque grille 40 comprend, d'une part, au moins deux membrures 42 auxquelles les liteaux sont fixées sensiblement par leurs extrémités 43 et entre lesquelles ces liteaux 41 s'étendent parallélement entre eux avec un pas déterminé notamment par les éléments de couverture 44 tels les tuiles et, d'autre part, ces deux membrures 42 comprennent ensemble au moins trois organes 45 disposés en vue de coopérer chacun avec l'un des moyens 37 de fixation prévus sur les colonnes 33.

Dans une forme préférée de réalisation, la résille d'éléments structurels qui constitue la structure a une maille triangulaire et cette maille est déduite des caractéristiques géométriques d'une pyramide ayant des faces disposées selon la même inclinaison par rapport à la verticale que celles des versants principaux que doit comporter la construction.

Bien que les noeuds représentés portent des pattes réparties en étoile tout autour de leur axe, il est évident que l'invention s'applique également à des noeuds dont les pattes ne s'élancent que sur un certain angle compte tenu de leur situation par exemple en bord de nappe ou même dans l'un de ses angles (figure 9).

Pour l'assemblage des extrémités voisines 5 d'éléments structurels 3 qui s'étendent dans des nappes situées selon des plans sécants, chaque support de dispositif, d'une part, comprend au moins autant de platines rigides 9 que de nappes d'éléments au droit du noeud 6 d'assemblage considéré et, d'autre part, ces platines sont rigidement reliées entre elles selon la disposition et les angles induits par la situation des nappes dans lesquelles s'étendent les éléments au droit du noeud considéré.

Une construction habitable réalisée selon l'invention comprendra par exemple :
- une pluralité de colonnes verticales fixées sur une fondation par exemple combinée à une semelle de béton armé de façon à constituer le périmètre du bàtiment au long duquel périmètre elles sont réparties de manière équidistante selon le module choisi,
- des poutres dont au moins certaines sont de longueur déterminée pour relier deux colonnes voisines tandis que les autres ont des dimensions déterminées en fonction de leur position dans la construction de manière à respecter le module fixe, ces poutres étant assemblées les unes avec les autres de manière constituer des réseaux plans de triangles, chaque réseau étant fixé sur les dites colonnes avec une pente ou en continuité avec le plan des colonnes et,
- des traverses horizontales fixées sur les moyens d'ancrage aux platines des noeuds de manière à constituer une structure de plancher.

Pour la liaison (non représentée) des éléments structurels aux colonnes, on prévoit des organes de liaison qui comprennent essentiellement un plateau destiné à s'appuyer sur le sommet de la colonne et, d'une part, sur une face de ce plateau, deux plaques parallèles destinées à se placer de part et d'autre de la barre du profilé par exemple en I qui constitue la colonne et à y étre fixées par boulonnage et, d'autre part, sur la face opposée du plateau, au moins un ensemble de deux plaques parallèles disposées pour coopérer chacun avec l'extrémité d'un des éléments structurels qui convergent vers la colonne.

## Revendications

1. Moyens en vue de la réalisation d'une structure réticulée plane et autoporteuse constituée d'une résille (2) d'éléments structurels (3) longilignes s'étendant en une nappe plane (4) dans laquelle ils sont assemblés par leurs extrémités (5) selon les noeuds (6) de la dite résille pour constituer ses mailles (7), et ce par le biais de dispositifs de liaison par encastrement qui comportent chacun essentiellement une pluralité de branches (12) organisées sur un support commun (9) et chacune pourvue d'un moyen de liaison à encastrement avec l'extrémité (5) d'un élément structurel,
laquelle structure est en outre destinée à supporter les charges naturelles ainsi que la masse d'une couverture (10) et/ou d'un revêtement intérieur (11) et/ou la charge du plancher, les dits moyens étant **CARACTERISES** en ce qu'au lieu que le support (9) du dispositif de liaison ne consiste qu'en un noyau central autour duquel rayonnent les branches de liaison aux éléments structurels, le dit support (9) consiste en au moins une platine rigide sur au moins l'une des faces opposées (15, 16) de laquelle les branches de liaison sont ancrées de manière à rayonner parallèlement à la dite face et selon la disposition requise.

2. Moyens selon la revendication 1 **caractérisés** en ce que, pour l'assemblage des extrémités voisines (5) d'éléments structurels (3) qui s'étendent dans des nappes situées selon des plans sécants, chaque support de dispositif, d'une part, comprend au moins autant de platines rigides (9) que de nappes d'éléments au droit du noeud (6) d'assemblage considéré et, d'autre part, ces platines sont rigidement reliées entre elles selon la disposition et les angles induits par la situation des nappes dans lesquelles s'étendent les éléments au droit du noeud considéré.

3. Moyens selon la revendication 1 ou 2 **caractérisés** en ce que le dispositif de liaison, d'une part, a ses les branches de liaison (12) qui ont toutes sensiblement une même épaisseur (e) dans un plan normal à la face (15) de la platine (9) sur laquelle elles sont ancrées et présentent globalement toutes une face plane (17), telle un chant, parallèle à la dite face (15) de la platine et d'autre part, comprend une contre platine (18) qui comporte quant à elle au moins une face d'appui (19) sur au moins certaines des faces planes (17) des branches (12) et au moins un moyen d'ancrage (20) à la platine (9) à même de développer une puissante action de serrage de la contre platine sur les dites faces (17) des branches.

4. Moyens selon l'une quelconque des revendications 1 à 3 **caractérisés**s en ce que, lorsque le dispositif de liaison comporte un nombre pair de branches de liaison (12), ses branches sont constituées par paire au moyen d'une plaque (22) coudée sensiblement en Vé formé selon l'ange requis entre les branches et ces plaques sont ancrées sur la face (15) intéressée de la platine (9) au droit de leur zone (23) de pliage suivant la disposition choisie pour les branches.

5. Moyens selon la revendication 3 ou 4 **caractérisés** en ce qu'au moins l'une des pièces (9, 18) que constituent la platine (9) et la contre platine (18) présente au moins un moyen d'ancrage (24, 24a, 24b, 24c, 24d) pour un organe (25) de report et/ou de reprise d'efforts c'est à dire notamment :
- sur la platine (9), un moyen d'ancrage (24a, 24b, 24c) qui reprend les efforts de flexion qui proviennent de la charge orthogonale à la face plane pour la transmettre via au moins une traverse (25) sensiblement horizontale à une structure opposée tel une autre nappe,
- sur la contre-platine (18), un moyen d'ancrage (24d) qui permet d'associer l'ossature d'une niche de fenêtre ou une extension extérieure à la construction réalisée.

6. Moyens selon l'une quelconque des revendications 1 à 5 **caractérisés** en ce que les éléments structurels longilignes comprennent au moins une face (28, 29) destinée à être disposée sensiblement parallèlement au plan de la nappe et qui porte chacune selon un pas prédéterminé une pluralité de moyens d'ancrage (30) pour une pièce (31, 32) de fixation de la couverture (10) ou d'un revêtement intérieur de la nappe.

7. Moyens selon la revendication 6 **caractérisés** en ce qu'au moins certaines des pièces de fixation destinées à équiper un élément consistent chacune en une colonne (33) destinée à s'étendre sensiblement orthogonalement à la face (28, 29) et qui comprennent :
- un pied de fixation (34) sur l'un des moyens d'ancrage (30) que porte à cet effet chaque élément structurel (3),
- à une certaine distance (d) réglable au dessus du pied (34) un plateau (35) sensiblement orthogonal à la colonne,
- interposé entre le plateau (35) et la colonne, un moyen (36) de réglage de la distance (d) entre le pied de fixation et le plan du plateau,
- au delà du plateau, c'est à dire au voisinage de l'extrémité libre de la colonne, un moyen (37) de fixation de la couverture ou surface plane (10).

8. Structure réticulée plane et autoporteuse constituée d'une résille (2) d'éléments structurels (3) longilignes s'étendant en une nappe plane (4) dans laquelle ils sont assemblés par leurs extrémités (5) selon les noeuds (6) de la dite résille pour constituer ses mailles (7), et ce par le biais de dispositifs de liaison par encastrement qui comportent chacun essentiellement une pluralité de branches (12) organisées sur un support commun (9) et chacune pourvue d'un moyen de liaison à encastrement avec l'extrémité (5) d'un élément structurel,
laquelle structure est en outre destinée à supporter les charges naturelles ainsi que la masse d'une couverture (10) et/ou d'un revêtement intérieur (11) et/ou la charge du plancher, cette structure étant **caractérisée** en ce qu'elle comprend les moyens selon l'une quelconque des revendications 1 à 7.

9. Structure selon la revendication 8 **caractérisée** en ce qu'elle porte des supports de couverture qui consistent en des grilles (40) de liteaux (41) et en ce que chaque grille (40) comprend, d'une part, au moins deux membrures (42) auxquelles les liteaux sont fixées sensiblement par leurs extrémités (43) et entre lesquelles ces liteaux (41) s'étendent parallélement entre eux avec un pas déterminé notamment par les éléments de couverture (44) tels les tuiles et, d'autre part, ces deux membrures (42) comprennent ensemble au moins trois organes (45) disposés en vue de coopérer chacun avec l'un des moyens (37) de fixation prévus sur les colonnes (33).

10. Structure selon la revendication 8 caractér'sée en ce qu'elle porte des supports de couverture qui consistent en des panneaux et en ce que chaque panneau comprend, d'une part, deux membrunes (42) auxquelles est fixée une plaque de fixation des éléments de couverture tels des ardoises et, d'autre part, ces deux membrures (42) comprennent ensemble au moins trois organes (45) disposés en vue de coopérer chacun avec l'un des moyens (37) de fixation prévus sur les colonnes (33).
